# EUROPÄISCHE PATENTSCHRIFT

(11) **EP 3 049 646 B1**
(45) Veröffentlichungstag und Bekanntmachung des Hinweises auf die Patenterteilung: **31.10.2018**
(21) Anmeldenummer: 14796412.6
(22) Anmeldetag: 17.09.2014
(51) Int. Cl.: F01L 1/344, F02D 41/20, F02D 41/24, H01F 7/18

(54) **ROTOR FÜR EINEN NOCKENWELLENVERSTELLER, TEILESET ZUR HERSTELLUNG EINES ROTORS FÜR EINEN NOCKENWELLENVERSTELLER SOWIE VERFAHREN ZUR HERSTELLUNG EINES GEFÜGTEN BAUTEILS, BEVORZUGT EINES ROTORS FÜR EINEN NOCKENWELLENVERSTELLER**
ROTOR FOR A CAMSHAFT ADJUSTER, PARTS SET FOR PRODUCING A ROTOR FOR A CAMSHAFT ADJUSTER AND METHOD FOR PRODUCING A JOINED COMPONENT, PREFERABLY A ROTOR FOR A CAMSHAFT ADJUSTER
ROTOR POUR DISPOSITIF DE RÉGLAGE D'ARBRE À CAMES, ENSEMBLE DE PIÈCES PERMETTANT DE PRODUIRE UN ROTOR POUR UN DISPOSITIF DE RÉGLAGE D'ARBRE À CAMES ET PROCÉDÉ PERMETTANT DE PRODUIRE UN ÉLÉMENT STRUCTURAL ASSEMBLÉ, DE PRÉFÉRENCE UN ROTOR POUR UN DISPOSITIF DE RÉGLAGE D'ARBRE À CAMES

(30) Priorität: 23.09.2013 DE 102013015675
(43) Veröffentlichungstag der Anmeldung: 03.08.2016
(73) Patentinhaber: GKN Sinter Metals Engineering GmbH, 42477 Radevormwald (DE); Schaeffler Technologies AG & Co. KG, 91074 Herzogenaurach (DE)
(72) Erfinder: SCHMITT, Rainer, 53343 Wachtberg (DE); CASELLAS, Antonio, 53721 Siegburg (DE); ZIEGLER, Kerstin, 42699 Solingen (DE); BÖSEL, Christian, 91126 Rednitzhembach (DE); STOLLBERGER, Uwe, 96173 Staffelbach (DE)
(74) Vertreter: Rössler, Matthias
(86) Internationale Anmeldenummer: PCT/EP2014/002512
(87) Internationale Veröffentlichungsnummer: WO 2015/039745

(56) Entgegenhaltungen:
- WO-A1-2010/128976
- WO-A1-2011/098331
- DE-A1-102009 031 934
- DE-A1-102009 053 600
- DE-A1-102010 050 606

## Beschreibung

Die vorliegende Erfindung betrifft einen Rotor für einen Nockenwellenversteller zur Rotation um eine Rotationsachse. Des Weiteren betrifft die vorliegende Erfindung einen Teilesatz zur Herstellung eines Rotors für einen Nockenwellenversteller. Außerdem betrifft die vorliegende Erfindung ein Verfahren zur Herstellung eines gefügten Bauteils, bevorzugt eines Rotors für einen Nockenwellenversteller.

Eine mögliche Ausbildung eines Nockenwellenverstellers für eine Brennkraftmaschine umfasst einen Rotor und einen mit dem Rotor zusammenwirkenden Stator. In einer Ausgestaltung ist der Rotor mit einer Nockenwelle der Brennkraftmaschine verbindbar. Der Rotor weist wenigstens einen, vorteilhafterweise mindestens zwei, radiale nach außen weisenden Steuerflügel auf, während der den Rotor umgebende Stator wenigstens einen radial und zentral einwärts orientiert weisenden Statorpol aufweist. Zwischen den Steuerflügeln und den Statorpolen sich bildende Fluidkammern sind durch Fluidkanalsysteme des Rotors mit einem Druckfluid beaufschlagbar, wobei der Rotor bei Beaufschlagung entsprechend der mit Druck beaufschlagten Kammer eine erste oder eine zweite Umlaufrichtung einnimmt, wodurch die bezweckte Verstellung der Nockenwelle bewirkt wird. Gegenstand der Erfindung ist ein Rotor für einen Nockenwellenversteller, beispielsweise für einen Nockenwellenversteller der eingangs beschriebenen Art.

Der DE 10 2011 117 856 A1 ist eine Ausgestaltung eines mehrteiligen, gefügten Rotors in hydraulischen Nockenwellenverstellern mit Fügedichtprofilen zu entnehmen. Zur Einbringung möglichst vorteilhaft verlaufender Fluidkanalsysteme wird eine Herstellung eines Rotors für einen Nockenwellenversteller aus zwei Teilkörpern vorgeschlagen, wobei jeder der Teilkörper in seiner Fügefläche offene Fluidkanalteile aufweist, die bei dem Fügen des ersten Teilkörpers mit dem zweiten Teilkörper Fluidkanäle bilden. Um eine Abdichtung der Fluidkanäle und hiermit des gesamten Rotors gegenüber der Umgebung dahingehend zu bewirken, dass die Fluidkanäle gegenüber den in ihnen verlaufenden Druckfluiden dicht verbleiben, weist die Fügefläche wenigstens ein Dichtmittel auf, das derart ausgebildet ist, dass die Fluidkanäle abgedichtet sind. Hierdurch soll eine definierte Anlage der aufeinander gebrachten Fügeflächen geschaffen sein und eine Trennung der verschiedenen Fluidkanäle innerhalb des Rotors voneinander sowie der Fluidkanalsysteme gegenüber einem äußeren bewirkt werden. Die Dichtmittel können hierbei beispielsweise als Erhöhungen ausgestaltet sein.

Eine Herstellung eines Rotors für einen Nockenwellenversteller aus zwei Teilkörpern, beispielsweise gemäß der in der DE 10 2011 117 856 A1 beschriebenen Weise, ist für eine Ermöglichung einer Einbringung von Kanälen für ein Dichtfluid vorteilhaft, welche komplexe Verläufe aufweisen, die bei einer lediglich spanenden Bearbeitung eines einteiligen Rotors in ihrer Komplexität beschränkt wären. Aber auch bei der zweiteiligen Ausgestaltung des Rotors ist die Führung der Fluide auf derartige Verläufe begrenzt, die in einer Fügefläche abbildbar sind. In der Konsequenz ist insbesondere auch in der Positionierung der Nockenwellenverstelleinrichtung innerhalb eines Motors und hierdurch auch eine Positionierung der Nockenwelle Einschränkungen unterlegen.

Der Erfindung liegt daher die Aufgabe zu Grunde, einen Rotor für einen Nockenwellenversteller bereitzustellen, welcher in den Möglichkeiten des Verlaufs der Führung eines Druckfluids verbessert ist.

Die Aufgabe wird mit einem Rotor für einen Nockenwellenversteller mit den Merkmalen des Anspruchs 1, mit einem Teilesatz zur Herstellung eines Rotors für einen Nockenwellenversteller mit den Merkmalen des Anspruchs 5 sowie mit einem Verfahren zur Herstellung eines gefügten Bauteils, bevorzugt eines Rotors für einen Nockenwellenversteller, gelöst. Weitere vorteilhafte Ausgestaltungen und Weiterbildungen gehen aus der nachfolgenden Beschreibung hervor. Ein oder mehrere Merkmale aus den Ansprüchen, der Beschreibung wie auch den Figuren können mit ein oder mehreren Merkmalen daraus zu weiteren Ausgestaltungen der Erfindung verknüpft werden. Insbesondere können auch ein oder mehrere Merkmale aus den unabhängigen Ansprüchen durch ein oder mehrere andere Merkmale aus der Beschreibung und/oder den Figuren ersetzt werden. Die vorgeschlagenen Ansprüche sind nur als Entwurf zur Formulierung des Gegenstandes aufzufassen, ohne diesen aber zu beschränken.

Es ist ein Rotor für einen Nockenwellenversteller zur Rotation um eine Rotationsachse vorgesehen. Der Rotor weist einen Innenmantel, einen Außenmantel, wenigstens einen zumindest im Wesentlichen radial von dem Außenmantel wegweisenden Steuerflügel sowie wenigstens ein erstes Fluidkanalsystem und ein zweites Fluidkanalsystem auf. Das erste Fluidkanalsystem mündet in einer ersten Fluidkanalöffnung. Das zweite Fluidkanalsystem mündet in einer zweiten Fluidkanalöffnung. Das erste Fluidkanalsystem mündet in der ersten Fluidkanalöffnung und das zweite Fluidkanalsystem mündet in der zweiten Fluidkanalöffnung zur einstellbaren Druckbeaufschlagung der ersten Steuerflügelseite und der zweiten Steuerflügelseite mittels eines oder mehrerer Druckfluide, die durch das erste Fluidkanalsystem und das zweite Fluidkanalsystem geleitet werden. Bevorzugt ist die erste Fluidkanalöffnung einer ersten Steuerflügelseite des wenigstens einen Steuerflügels zugewandt. Ebenfalls ist bevorzugt die zweite Fluidkanalöffnung einer zweiten Steuerflügelseite des wenigstens einen Steuerflügels zugewandt.

Der Rotor umfasst:
- ein erstes Sinterfügeteil,
- ein zweites Sinterfügeteil, das mit dem ersten Sinterfügeteil gefügt ist sowie
- ein Einsatzteil, das in einem Zwischenraum eingefügt ist. Der Zwischenraum ist durch wenigstens eine einer ersten Ausnehmung des ersten Sinterfügeteils und einer zweiten Ausnehmung des zweiten Sinterfügeteils gebildet.

Der Begriff des Rotors bezieht sich darauf, dass es sich bei dem Rotor um ein Bauteil handelt, welches für eine Drehbewegung um eine Rotationsachse vorgesehen ist. Hierbei kann eine Drehbewegung auch nur um wenige Grad ausreichend sein. Es kann beispielsweise vorgesehen sein, dass es sich bei dem Rotor um ein rotationssymmetrisches oder um ein im Wesentlichen rotationssymmetrisches Bauteil handelt. Es kann aber in einer anderen Ausgestaltung auch vorgesehen sein, dass es sich um ein nicht rotationssymmetrisches Bauteil handelt, in diesem Fall bezieht sich der Begriff der Rotationsachse lediglich auf diejenige Achse, um welche eine Drehbewegung vorgesehen ist. Der Begriff der Rotationsachse impliziert daher nicht notwendigerweise eine erforderliche Rotationssymmetrie sondern bezieht sich lediglich darauf, dass der Rotor für eine Rotation vorgesehen ist.

Die Begriffe des ersten Fluidkanalsystems und des zweiten Fluidkanalsystems beziehen sich darauf, dass es sich bei einem Fluidkanalsystem um eine Gesamtheit von Kanälen handelt, welche von einem Bereich des Innenmantels hin zu einer Öffnung verläuft. Es kann beispielsweise vorgesehen sein, dass das erste Fluidkanalsystem von dem Innenmantel zu dem Außenmantel verläuft. Hierbei soll das erste Fluidkanalsystem in der ersten Fluidkanalöffnung münden. Ein Fluidkanalsystem kann beispielsweise aus einem Fluidkanal bestehen, es kann aber beispielsweise auch vorgesehen sein, dass ein Fluidkanalsystem mehrere Fluidkanäle oder andere ein Fluid leitende Geometrien wie beispielsweise Nuten, Hinterschnitte oder ähnliche aufweisen kann, welche ineinander übergehen.

Bei dem Steuerflügel handelt es sich um einen im Wesentlichen radial von der Rotationsachse weisenden Flügel. Die Erläuterung der im Wesentlichem radial von der Rotationsachse wegweisenden Orientierung bezieht sich hierbei darauf, dass der Steuerflügel beispielsweise eine Symmetrieachse aufweisen kann, welche die Rotationsachse schneidet.

In einer speziellen Ausgestaltung weist der Steuerflügel eine Symmetrieachse auf, welche die Rotationsachse beinhaltet. Hierdurch ergibt sich der Vorteil einer hohen Drehsymmetrie, wodurch sich eine besondere Eignung für einen zur Drehung vorgesehenen Rotor ergibt.

Aber auch Abweichungen von einer symmetrischen Ausgestaltung, beispielsweise durch abgeschrägte Ausbildung einer oder mehrerer Steuerflügelseiten oder beispielsweise in einer Abwinklung des Steuerflügels in von der Rotationsachse wegweisendem Verlauf kann vorgesehen sein. Durch eine derartige Konstruktion wird die Funktionsweise gewährleistet, dass ein Drehen des Rotors um seine Rotationsachse mittels eines durch ein Druckfluid erzeugten Drucks bewirkt wird und je nach gewählter Steuerflügelseite die Drehrichtung geändert wird.

Für die prinzipielle Funktion des Rotors für einen Nockenwellenversteller kann je nach Konstruktion des Nockenwellenverstellers prinzipiell ein Vorliegen eines Steuerflügels ausreichend sein.

In einer bevorzugten Ausgestaltung weist der Rotor jedoch mehr als einen Steuerflügel auf. In einer besonders bevorzugten Ausgestaltung weist der Steuerflügel wenigstens drei Steuerflügel auf.

In einer besonders bevorzugten Ausgestaltung sind die Steuerflügel in einer gleichmäßigen Winkelverteilung angeordnet, so dass beispielsweise bei einem Vorhandensein von N Steuerflügeln zwei nächste Steuerflügel durch Drehung des Rotors um 360/N Grad in Deckung gebracht würden, wobei N eine ganze Zahl ist, die wenigstens 2 beträgt.

Eine Fluidkanalöffnung ist dem Verständnis der eingangs erläuterten Ausgestaltung in solchen Fällen einer ersten Steuerflügelseite des wenigstens einen Steuerflügels zugewand, wenn es sich bei der ersten Steuerflügelseite um die nächste einem Steuerflügel zugehörige Fläche handelt.

Der Begriff des Sinterfügeteils bezieht sich insbesondere darauf, dass es sich bei dem Sinterfügeteil um ein Bauteil handelt, welches bereits einem Sinterprozess unterzogen wurde. Bevorzugt ist vorgesehen, dass kein weiteres Sintern des Sinterfügeteils mehr erforderlich ist. In anderen Ausgestaltungen kann aber beispielsweise vorgesehen sein, dass noch ein weiteres Sintern des Sinterteils vorgesehen und/oder erforderlich ist. Ebenfalls können noch weitere Wärmebehandlungen vorgesehen und/oder erforderlich sein.

Der Begriff des Sinterfügeteils umfasst außerdem, dass das Bauteil für ein Fügen zu einem Sinterteil mittels eines Fügens mit wenigstens einem weiterem Sinterfügeteil vorgesehen ist.

Ein Sinterfügeteil kann hierbei beispielsweise ein Sintermetall, einen Sinterstahl und/oder eine Sinterkeramik aufweisen.

Bei dem Einsatzteil kann es sich in einer bevorzugten Ausgestaltung um ein Sinterteil handeln. In der Ausgestaltung des Einsatzteils als Sinterteil ergibt sich insbesondere der Vorteil, dass eine hohe Flexibilität in der Ausgestaltung des Einsatzteils möglich und eine spanende Bearbeitung nicht notwendigerweise erforderlich ist.

Es kann in einer anderen Ausgestaltung aber auch beispielsweise vorgesehen sein, dass es sich bei dem Einsatzteil nicht um ein Sinterteil, sondern um ein anderes als ein Sinterteil, beispielsweise um ein gegossenes oder ein mittels spanender Bearbeitung hergestelltes Bauteil handelt, beispielsweise aus einem Metall, einer Metalllegierung oder einer Keramik. Ebenfalls kann beispielsweise eine Ausgestaltung des Einsatzteils aus einem Kunststoff vorgesehen sein.

Das Einsatzteil ist in einen Zwischenraum eingefügt, der durch wenigstens eine erste Ausnehmung des ersten Sinterfügeteils und eine zweite Ausnehmung des zweiten Sinterfügeteils gebildet ist. Hierbei kann beispielsweise vorgesehen sein, dass das erste Sinterfügeteil eine Ausnehmung aufweist und dass das zweite Sinterfügeteil eine Ausnehmung aufweist, wobei in dem gefügten Zustand des Rotors aus der ersten Ausnehmung und der zweiten Ausnehmung sich ein Zwischenraum bildet. Hierbei kann beispielsweise vorgesehen sein, dass das Einsatzteil den Zwischenraum wenigstens teilweise ausfüllt. Ebenfalls kann beispielsweise vorgesehen sein, dass der Zwischenraum vollständig ausgefüllt ist. Der Begriff der Ausnehmung bezieht sich hierbei darauf, dass beispielsweise eine Vertiefung in wenigstens einem der Sinterfügeteile ausgebildet sein kann. Der Begriff der Ausnehmung kann aber beispielsweise auch eine durchgehende Ausnehmung, beispielsweise ein Loch, bezeichnen, welches durch das Sinterfügeteil durchgängig ist. In einem solchen Fall würde der Begriff des Einfügens des Einsatzteil in den Zwischenraum sich insbesondere darauf beziehen, dass das Einsatzteil wenigstens teilweise von dem ersten Sinterfügeteil und wenigstens teilweise von dem zweiten Sinterfügeteil umfasst wird und insbesondere auch durch das erste Sinterfügeteil und/oder das zweite Sinterfügeteil eingefasst wird, jedoch nicht notwendigerweise vollständig von diesem ersten Sinterfügeteil und dem zweiten Sinterfügeteil eingefasst ist.

Es kann vorgesehen sein, dass das erste Sinterfügeteil, das zweite Sinterfügeteil und/oder das Einsatzteil miteinander kraftschlüssig, formschlüssig, reibschlüssig oder auf andere Art und Weise gefügt sind.

In einer vorteilhaften Ausgestaltung des Rotors kann beispielsweise vorgesehen sein, dass das erste Sinterfügeteil eine erste axiale Vertiefung aufweist, die als wenigstens teilweise die Rotationsachse umlaufende erste Nut ausgebildet ist. Die erste Nut ist über einen ersten Radialkanal mit der ersten Fluidkanalöffnung verbunden. Die erste Nut und/oder der erste Radialkanal bilden somit wenigstens einen Teil des ersten Fluidkanalsystems. Die erste Nut fungiert als erster Druckfluidverteiler. Dadurch, dass die erste axiale Vertiefung als eine die Rotationsachse wenigstens teilweise umlaufende erste Nut ausgebildet ist, ergibt sich der Vorteil, dass ein Druckfluid die Rotationsachse umlaufend verteilt werden kann und im Umlauf der ersten Nut eine Verteilung des Druckfluids erfolgen kann, somit die erste Nut als Druckfluidverteiler ausgebildet ist. Aus der Ausbildeung des Druckfluidverteilers als wenigstens teilweise die Rotationsachse umlaufende Nut, bevorzut als vollständig die Rotationsachse umlaufende Nut ergibt sich der Vorteil, dass das Druckfluid an verschiedene Positionen des Umlaufs der Rotationsachse verteilt werden kann. Hierdurch ergibt sich in der Folge eine größere Flexibilität in der Positionierung des Rotors und somit in der Positionierung des Nockenwellenverstellers innerhalb des Motors.

In einer bevorzugten Ausgestaltung des Rotors ist die erste axiale Vertiefung als bevorzugt vollständig die Rotationsachse umlaufende erste Nut ausgebildet.

Der Begriff der Vertiefung bezieht sich hierbei darauf, dass die Vertiefung eine Ausnehmung ist, welche innerhalb des ersten Sinterfügeteils befindlich ist. Beispielsweise kann vorgesehen sein, dass es sich um eine axiale Vertiefung handelt, welche in einem die Erstreckung des Einsatzteils in axialer Richtung innerhalb des ersten Sinterfügeteils überschreitenden Bereich befindlich ist.

Ebenfalls kann vorgesehen sein, dass das zweite Sinterfügeteil eine zweite axiale Vertiefung aufweist, die als wenigstens teilweise, bevorzugt vollständig, die Rotationsachse umlaufende zweite Nut ausgebildet ist. Die zweite axiale Vertiefung ist über einen zweiten Radialkanal mit der zweite Fluidkanalöffnung verbunden. Die zweite axiale Vertiefung bildet als zweiter Druckfluidverteiler wenigstens einen Teil des zweiten Fluidkanalsystems.

Der Begriff des Radialkanals bezeichnet einen Kanal, welcher von dem Inneren des Rotors zu einer an dem Außenmantel des Rotos befindlichen Fluidkanalöffnung hin verläuft. Der Radialkanal weist somit wenigstens eine Radialkomponente auf. Bei dem Radialkanal kann es sich hierbei um ein entlang einer radialen Richtung verlaufenden Kanal handeln, der beispielsweise als Bohrung ausgebildet sein kann. Ebenfalls kann aber auch vorgesehen sein, dass der Radialkanal von dieser Radialrichtung abweichende Richtungskomponenten aufweist. So kann beispielsweise vorgesehen sein, dass der Radialkanal in einem schlängelnde Verlauf ausgebildet ist.

In einer weiteren Ausgestaltung des Rotors kann beispielsweise vorgesehen sein, dass das Einsatzteil in seiner radialen Erstreckung die erste axiale Vertiefung in axialer Richtung vollständig von der zweiten axialen Vertiefung trennt zur Trennung des ersten Fluidkanalsystems von dem zweiten Fluidkanalsystem. In seiner radialen Erstreckung weist das Einsatzteil somit an jedem Punkt seines Umlaufs an wenigstens einer Stelle seiner axialen Erstreckung einen bündigen oder wenigstens im Wesentlichen bündigen Schluss mit einem oder mehreren aus
- dem ersten Sinterfügeteil und/oder dem zweiten Sinterfügeteil,
- einem zwischen dem Einsatzteil und dem ersten Sinterfügeteil und/oder dem zweiten Sinterfügeteil befindlichen weiteren Bauteil
   auf. Durch den bündigen Abschluss zwischen dem Einsatzteil mit einem oder mehreren der Sinterfügeteile und/oder einem weiteren Bauteil, das zwischen dem Einsatzteil und dem ersten Sinterfügeteil und/oder dem zweiten Sinterfügeteil befindlich ist, wird bewirkt, dass in einer axialen Richtung des Einsatzteils keine Verbindung zwischen der ersten axialen Vertiefung und der zweiten axialen Vertiefung für ein Druckfluid hergestellt ist, welches in dem ersten Fluidkanalsystem und/oder dem zweiten Fluidkanalsystem befindlich ist. Eine solche Trennung der ersten axialen Vertiefung von der zweiten axialen Vertiefung durch konstruktives Ermöglichen einer bündigen Positionierung des Einsatzteils mit dem ersten Sinterfügeteil und/oder dem zweiten Sinterfügeteil trägt hierbei zu einer Trennung des ersten Fluidkanalsystem von dem zweiten Fluidkanalsystem bei. Hierdurch ergibt sich der Vorteil, dass innerhalb des Rotors zwei voneinander getrennte Fluidkanalsysteme vorliegen, so dass für zwei gewünschte Drehrichtungen des Rotors jeweils ein Fluidkanalsystem zur Leitung des Druckfluids bereitgestellt ist.

In einer weiteren vorteilhaften Ausgestaltung kann beispielsweise vorgesehen sein, dass das Einsatzteil wenigstens einen ersten Hinterschnitt in seiner radialen Erstreckung aufweist. Der erste Hinterschnitt nimmt von einem ersten Ende der axialen Erstreckung des Einsatzteils einen Teilbereich der axialen Erstreckung des Einsatzteils ein. Das Einsatzteil weist weiterhin wenigstens einen zweiten Hinterschnitt in seiner radialen Erstreckung auf. Der zweite Hinterschnitt nimmt ausgehend von dem Ende der axialen Erstreckung des Einsatzteils, das dem ersten Ende des Einsatzteils entgegengesetzt befindlich ist, einen Teilbereich der axialen Erstreckung des Einsatzteils ein. Der erste Hinterschnitt umläuft die Rotationsachse teilweise. Der zweite Hinterschnitt umläuft ebenfalls die Rotationsachse teilweise. Der erste Hinterschnitt und der zweite Hinterschnitt sind alternierend angeordnet, wodurch bewirkt wird, dass eine Verbindung der ersten axialen Vertiefung und eine Verbindung der zweiten axialen Vertiefung jeweils mit einem Radialkanal erfolgt.

Ziel der alternierenden Verbindung der ersten axialen Vertiefung und der zweiten axialen Vertiefung mittels alternierend an dem Einsatzteil ausgebildeter Hinterschnitte, also beispielsweise mittels der alternierenden Anordnung des ersten Hinterschnitts und des zweiten Hinterschnitts, wird die erste axiale Vertiefung mittels des ersten Hinterschnitts mit dem ersten Radialkanal zur Bildung des ersten Fluidkanalsystems verbunden und der zweite Hinterschnitt mit der zweiten axialen Vertiefung mit wenigstens dem zweiten Radialkanal zur Bindung des zweiten Fluidkanalsystems verbunden. Die Verbindung des ersten Hinterschnitts mit dem ersten des ersten Hinterschnitts mit der ersten axialen Vertiefung und dem ersten Radialkanal sowie die Verbindung des zweiten Hinterschnitts mit der zweiten axialen Vertiefung und dem zweiten Radialkanal ist alternierend angeordnet.

Es kann des Weiteren vorgesehen sein, dass eine Anzahl von mehr als zwei Hinterschnitten an dem Einsatzteil ausgebildet ist. In einer besonders bevorzugten Ausgestaltung kann so beispielsweise vorgesehen sein, dass eine Anzahl von Hinterschnitten dem Doppelten einer Anzahl von Steuerflügeln entspricht. Eine Anzahl von Hinterschnitten, die dem Doppelten der Anzahl von Steuerflügeln entspricht, hat insbesondere den Vorteil zur Folge, dass für jeden der vorhandenen Steuerflügel jeweils die erste Steuerflügelseite und die zweite Steuerflügelseite mit einem Druckfluid beaufschlagt werden können. Hierfür kann für einen ersten Steuerflügel des Rotors die erste Steuerflügelseite ausgehend von dem ersten Hinterschnitt mit einem ersten Druckfluid druckbeaufschlagt werden und die zweite Seite ausgehend von dem zweiten Hinterschnitt mit einem zweiten Druckfluid beaufschlagt werden. Weitere Steuerflügel des Rotors können über im Umlauf des Einsatzteils alternierend angebrachte Hinterschnitte jeweils an einer Steuerflügelseite mit dem ersten Druckfluid und an einer anderen Steuerflügelseite mit dem zweiten Druckfluid druckbeaufschlagt werden.

Ein weiterer Gedanke der Erfindung, der unabhängig wie auch in Kombination mit den anderen Gedanken der Erfindung weiter verfolgt werden kann, betrifft ein Teileset zur Herstellung eines Rotors für einen Nockenwellenversteller.

Es handelt sich hierbei um ein Teileset zur Herstellung eines Rotors für einen Nockenwellenversteller, wobei der Rotor wenigstens ein erstes Fluidkanalsystem und ein zweites Fluidkanalsystem aufweist. Das erste Fluidkanalsystem und das zweite Fluidkanalsystem weisen voneinander getrennt ausgebildete Fluidführungen auf. Das Teileset umfasst wenigstens:
- ein erstes Sinterfügeteil,
- ein zweites Sinterfügeteil,
- ein Einsatzteil zum Einsetzen in eine Ausnehmung, wobei die Ausnehmung wenigstens durch eine erste Ausnehmung des ersten Sinterfügeteils und/oder eine zweite Ausnehmung des zweiten Sinterfügeteils gebildet ist.

Die getrennt voneinander vorliegenden Fluidführungen des ersten Fluidkanalsystems und des zweiten Fluidkanalsystems ist hierbei dahingehend zu verstehen, dass eine getrennt vorliegende Fluidführung in dem Nockenwellenversteller in zusammengebautem Zustand vorliegt. So kann beispielsweise vorgesehen sein, dass ein Fluidkanalsystem eine erste Nut und eine zweite Nut in dem Einsatzteil eingebracht aufweist, wobei die erste Nut und die zweite Nut erst nach einem aufbringen des Rotors auf die Nockenwelle voneinander getrennt sind. Ein solcher Fall ist gemäß dem hier vorliegenden Verständnis von der Begrifflichkeit der getrennt voneinander vorliegenden Fluidführungen umfasst.

In einer bevorzugten Ausgestaltung des Teilesets kann beispielsweise vorgesehen sein, dass die erste Ausnehmung und/oder die zweite Ausnehmung wenigstens über einen Bereich ihrer axialen Erstreckung zylindrisch ausgebildet ist. In einer bevorzugten Ausgestaltung kann vorgesehen sein, dass die erste Ausnehmung und/oder die zweite Ausnehmung wenigstens über einen Bereich ihrer axialen Erstreckung kreiszylindrisch ausgebildet ist. Eine Ausgestaltung der ersten Ausnehmung und/oder der zweiten Ausnehmung als kreiszylindrisch ausgebildete Ausnehmungen hat insbesondere auch fertigungstechnische Vorteile.

In einer weiteren Ausgestaltung des Teilesets kann beispielsweise vorgesehen sein, dass zumindest über einen Bereich der axialen Erstreckung des ersten Sinterfügeteils eine radiale Erstreckung der ersten Ausnehmung einer radialen Erstreckung des Einsatzteils über einen ersten axialen Abschnitt zumindest im Wesentlichen entspricht. Hierdurch wird bewirkt, dass ein zumindest im Wesentlichen bündiges Einführen des Einsatzteils in die erste Ausnehmung herbeigeführt werden kann.

Hierdurch wird bewirkt, dass ein zumindest im Wesentlichen bündiges Einführen des Einsatzteils in die zweite Ausnehmung bewirkt wird. Die Begriffe der radialen Erstreckung über einen ersten axialen Abschnitt und der radiale Erstreckung über einen zweiten axialen Abschnitt sollen hierbei dahingehend verstanden werden, dass an jeder Position des Außenmantels des Einsatzteils wenigstens an einem Bereich des axialen Abschnittes die gesamte radiale Erstreckung der gesamten Ausnehmung bündig mittels des Einsatzteils abgeschlossen ist, so dass in eine axiale Richtung das nach einem Fügen des ersten Sinterfügeteils und des zweiten Sinterfügeteils mit dem Einsatzteil eine Trennung der ersten Ausnehmung von der zweiten Ausnehmung erfolgt und hierdurch zwei unabhängig voneinander vorliegende Fluidkanalsysteme durch Trennung der ersten axialen Vertiefung und der zweiten axialen Vertiefung voneinander ermöglicht werden können.

In einer weiteren Ausgestaltung des Teilesets kann beispielsweise vorgesehen sein, dass die erste Ausnehmung eines erste radiale Fläche aufweist, die als erste Sitzfläche für einen Bereich einer ersten Stirnseite des Einsatzteils ausgebildet ist. Der Bereich der ersten Stirnseite des Einsatzteils ist nach Positionieren des Einsatzteils auf der ersten Sitzfläche einer ersten axialen Vertiefung des ersten Sinterfügeteils benachbart.

Auch kann in einer anderen Ausgestaltung beispielsweise vorgesehen sein, dass die zweite Ausnehmung eine zweite radiale Fläche aufweist, die als zweite Sitzfläche für einen Bereich einer zweiten Stirnseite des Einsatzteils ausgebildet ist. Der Bereich der zweiten Stirnseite des Einsatzteils ist nach Positionieren des Einsatzteils auf der zweiten Sitzfläche der zweiten axialen Vertiefung des zweiten Sinterfügeteils benachbart.

Der Begriff der Sitzfläche bezieht sich hierbei auf eine Fläche, welche beispielsweise als Bereich mit wenigstens teilweise geringerer radialer Ausnehmung als der radialen Ausdehnung der ersten Ausnehmung sowie des Einsatzteils ausgebildet ist. Bevorzugt kann die erste Sitzfläche und/oder kann die zweite Sitzfläche hierbei als in einer Parallelebene einer Stirnseite des ersten Sinterfügeteils befindlich und/oder als in einer Parallelebene einer Stirnseite des zweiten Sinterfügeteils vorliege. Hierdurch ergibt sich insbesondere in einer Ausformung des Einsatzteils mit zumindest im Wesentlichen zylindrischer Ausgestaltung der Vorteil, dass eine parallele Positionierung der Stirnseiten des Rotors sowie der Stirnseiten des Einsatzteils vorliegt, wodurch eine aufwandsoptimierte konstruktive Umsetzung des Teilesets erreicht wird.

Bevorzugt ist ein Abstand der ersten Sitzfläche von der zweiten Sitzfläche im gefügten Zustand des ersten Sinterfügeteils und des zweiten Sinterfügeteils zu einem Rotor einer axialen Erstreckung des Einsatzteils entsprechend. Hierdurch ergibt sich der Vorteil, dass eine axiale Positionierung des Einsatzteils innerhalb der Ausnehmung beträchtlich vereinfacht wird.

Es kann aber ebenfalls vorgesehen sein, dass ein Abstand der ersten Sitzfläche von der zweiten Sitzfläche größer als eine axiale Erstreckung des Einsatzteils ist, wobei eine axiale Erstreckung des Einsatzteils beispielsweise durch entsprechend zusätzlich eingefügte Abstandshalter oder beispielsweise durch Bewirken einer Presspassung und/oder Reibpassung des Einsatzteils innerhalb einer Ausnehmung des ersten Sinterfügeteils und/oder des zweiten Sinterfügeteils bewirkt werden kann.

In einer weiteren Ausgestaltung des Teilesets kann beispielsweise vorgesehen sein, dass das Einsatzteil in seiner radialen Erstreckung wenigstens eine erste radiale Ausnehmung aufweist, die als erster Hinterschnitt ausgebildet ist. Hierdurch wird wenigstens bereichsweise ein erster Fluidraum gebildet, welcher wenigstens bereichsweise an die erste axiale Vertiefung angrenzend angeordnet ist.

Des Weiteren kann beispielsweise vorgesehen sein, dass das Einsatzteil in seiner radialen Erstreckung wenigstens eine zweite radiale Ausnehmung aufweist, die als zweiter Hinterschnitt ausgebildet ist zur Bildung eines zweiten Fluidraums, welcher wenigstens bereichsweise an die zweite axiale Vertiefung angrenzend angeordnet ist.

In einer weiteren Ausgestaltung des Teilesets kann beispielsweise vorgesehen sein, dass das Einsatzteil zwischen den radialen Ausnehmungen einen Axialsteg aufweist zum zumindest im Wesentlichen bündigen Abschluss mit einem Innenmantel des ersten Sinterfügeteils und/oder mit einem Innenmantel des zweiten Sinterfügeteils zur Trennung des ersten Fluidraums von dem zweiten Fluidraum. Der Begriff des Axialstegs bezeichnet hierbei einen Bereich des Einsatzteils, welcher im gefügten Zustand des Rotors zumindest im Wesentlichen bündig mit dem Innenmantel des ersten und/oder mit dem Innenmantel des zweiten positioniert ist und hierbei wenigstens eine Richtungskomponente aufweist, welche zu der Rotationsachse des Rotors wenigstens bereichsweise parallel ist, so dass zumindest entlang eines Bereichs des Axialstegs dieser in eine Richtung von einer ersten Stirnseite des Einsatzteils zu einer zweiten Stirnseite des Einsatzteils hin verläuft.

Eine axiale Erstreckung des Axialstegs soll hierbei wenigstens einem axialen Abstand des ersten Hinterschnitts und des zweiten Hinterschnitts entsprechen zur Ermöglichung der Trennung des ersten Hinterschnitts von dem zweiten Hinterschnitt. Durch den Axialsteg in Zusammenwirkung mit dem Innenmantel des ersten Sinterfügeteils und/oder in Zusammenwirkung mit dem Innenmantel des zweiten Sinterfügeteils wird der von dem ersten Hinterschnitt gebildete Raum von dem von dem zweiten Hinterschnitt gebildeten Raum getrennt, so dass eine Leckage zwischen den beiden Räumen nicht oder hinreichend gering vorliegt.

Eine weitere Ausgestaltung des Teilesets kann beispielsweise vorsehen, dass das erste Sinterfügeteil wenigstens einen ersten Radialkanal aufweist zur Bildung des ersten Fluidkanalsystems mittels einer Verbindung des ersten Fluidraums mit dem Außenmantel. Weiterhin kann beispielsweise eine Ausgestaltung eines Teilesets vorgesehen sein, in welcher das zweite Sinterfügeteil wenigstens einen zweiten Radialkanal aufweist zur Bildung des ersten Fluidkanalsystems mittels einer Verbindung des zweiten Fluidraums mit dem Außenmantel.

In einer weiteren vorteilhaften Ausgestaltung des Teilesets kann beispielsweise vorgesehen sein, dass das erste Sinterfügeteil und das zweite Sinterfügeteil eine gleiche Ausformung haben. Eine Ausgestaltung des ersten Sinterfügeteils und des zweiten Sinterfügeteils mit einer identischen Ausformung hat insbesondere den Vorteil, dass der fertigungstechnische Aufwand zur Herstellung des Teilesets reduziert wird, da die Anzahl der unterschiedlichen Bauteile reduziert wird.

Ein anderer Gedanke der Erfindung, der unabhängig wie auch in Kombination mit den anderen Gedanken der Erfindung weiterverfolgt werden kann, betrifft ein Verfahren zur Herstellung eines gefügten Bauteils. Bevorzugt betrifft dieser Gedanke ein Verfahren zur Herstellung eines gefügten Bauteils, das als Rotor für einen Nockenwellenversteller ausgebildet ist.

Das Bauteil, das mittels des Verfahrens gefügt ist, weist wenigstens ein erstes Fluidkanalsystem und ein zweites Fluidkanalsystem auf. Das erste Fluidkanalsystem und das zweite Fluidkanalsystem weisen eine voneinander getrennt vorliegende Fluidführung auf.

Das Fügen des Sinterbauteils umfasst wenigstens:
- Einsetzen zumindest eines Einsatzteils in eine erste Ausnehmung eines ersten Sinterfügeteils,
- Fügen der Sinterfügeteile,
- Fügen des Einsatzteils mit wenigstens einem des ersten Sinterfügeteils und des zweiten Sinterfügeteils.

Bevorzugt ist die erste Ausnehmung des ersten Sinterfügeteils zumindest über einen Bereich ihrer der axialen Erstreckung zylindrisch ausgebildet.

Ebenfalls bevorzugt wird mit dem Fügen der Sinterfügeteile das Einsatzteil in eine zweite Ausnehmung eines zweiten Sinterfügeteils eingefügt.

Das Fügen des Einsatzteils kann erfolgen, indem das Einsatzteil mit dem ersten Sinterfügeteil, dem zweiten Sinterfügeteil, dem ersten und dem zweiten Sinterfügeteil und/oder mit weiteren Bauteilen beispielsweise kraftschlüssig, reibschlüssig, stoffschlüssig und/oder in Presspassung gefügt wird.

In einer speziellen Ausgestaltung des Verfahrens kann beispielsweise vorgesehen sein, dass mit Fügen es Einsatzteils ein radiales Endmaß des Einsatzteils herbeigeführt wird mittels eines auf das Einsatzteil einwirkenden Drucks, welcher durch wenigstens eines des ersten Sinterfügeteils und des zweiten Sinterfügeteils herbeigeführt wird. Das radiale Endmaß des Einsatzteils kann hierbei im unmittelbaren Kontakt des ersten Sinterfügeteils und/oder des zweiten Sinterfügeteils auf das Einsatzteil herbeigeführt wird. Ebenfalls kann aber auch vorgesehen sein, dass ein weiteres Bauteil zwischen dem Einsatzteil und dem ersten Sinterfügeteil und/oder dem zweiten Sinterfügeteil angeordnet wird.

In einer weiteren Ausgestaltung des Verfahrens kann beispielsweise vorgesehen sein, dass ein axiales Endmaß des Einsatzteils herbeigeführt wird mittels eines auf das Einsatzteil einwirkenden Drucks, welcher wenigstens durch das erste Sinterfügeteil und/oder das zweite Sinterfügeteil herbeigeführt wird.

Ein Herbeiführen eines radialen Endmaßes und/oder eines axialen Endmaßes des Einsatzteils mit dem Fügen hat hierbei insbesondere den Vorteil zum Ergebnis, dass ein Herbeiführen eines Endmaßes des Einsatzteils in das erste Sinterfügeteil und/oder das zweite Sinterfügeteil nicht erfolgen muss, so dass die Anzahl der vorzunehmenden Fertigungsschritte reduziert wird. Ein weitere Vorteil, welcher sich durch ein Herbeiführen eines Endmaßes des Einsatzteils mit durch das erste Sinterfügeteil und/oder das zweite Sinterfügeteil herbeigeführtem Druck ergibt, ist die hierdurch bewirkte Ermöglichung einer größeren Toleranz der hergestellten Einsatzteile, so dass der für die Fertigung der Einsatzteile aufzubringende Aufwand weiter reduziert werden kann.

Es kann vorgesehen sein, dass ein Teileset verwendet wird, um einen Rotor für einen Nockenwellenversteller zu fügen. Eine Verwendung eines Teilesets soll insbesondere für ein Fügen zu einem Rotor mit wenigstens zwei voneinander getrennten Fluidkanalsystemen vorgesehen sein.

Weitere vorteilhafte Ausgestaltungen und Weiterbildungen gehen aus den nachfolgenden Figuren hervor. Die aus den Figuren hervorgehenden Einzelheiten und Merkmale sind jedoch nicht auf diese beschränkt. Vielmehr können ein oder mehrere Merkmale mit ein oder mehreren Merkmalen aus der obigen Beschreibung zu neuen Ausgestaltungen verknüpft werden. Insbesondere dienen die nachfolgenden Ausführungen nicht als Beschränkung des jeweiligen Schutzbereichs, sondern erläutern einzelne Merkmale sowie ihr mögliches Zusammenwirken untereinander.

Es zeigen:
- Fig. 1:: Darstellung einer beispielhaften Ausgestaltung eines Rotors für einen Nockenwellenversteller im Schnitt,
- Fig. 2:: eine weitere beispielhafte Darstellung eines Sinterfügeteils mit eingefügtem Einsatzteil,
- Fig. 3:: eine weitere beispielhafte Darstellung eines Rotors für einen Nockenwellenversteller in einer Schrägansicht,
- Fig. 4:: eine weitere beispielhafte Darstellung eines Rotors für einen Nockenwellenversteller in Explosionsdarstellung,
- Fig. 5:: eine weitere beispielhafte Darstellung eines Schnitts eines Rotors eines Nockenwellenverstellers in Schrägdarstellung.

Fig. 1 ist eine Ausgestaltung eines Rotors 1 für einen Nockenwellenversteller im Querschnitt zu entnehmen. Der Rotor 1 weist hierbei ein erstes Sinterfügeteil 12 sowie ein zweites Sinterfügeteil 13 auf, welche miteinander gefügt sind. Das erste Sinterfügeteil 12 weist eine erste Ausnehmung 21 auf, das zweite Sinterfügeteil 13 weist eine zweite Aufnehmung 22 auf, wobei die erste Ausnehmung 21 eine erste Sitzfläche 23 und die zweite Ausnehmung 22 eine zweite Sitzfläche 24 für ein Einsatzteil 14 aufweisen. Das Einsatzteil 14 ist in einem Zwischenraum eingefügt, welcher durch die erste Ausnehmung 21 und die zweite Ausnehmung 22 gebildet wird.

Ausgehend von der ersten Ausnehmung 21 weist der Rotor 1 im Bereich des ersten Sinterfügeteils 12 eine erste axiale Vertiefung 15 auf, wobei die erste axiale Vertiefung 15 nach einem Aufsetzen des Rotors 1 auf die Nockenwelle 25 als vollständig umlaufende Nut ausgebildet ist. Das Einsatzteil 14 weist einen ersten Hinterschnitt 17 auf, welcher in seiner radialen Hinterschneidung die radiale Ausdehnung der ersten Sitzfläche 23 des Einsatzteils 14 auf dem ersten Sinterfügeteil 12 überragt und hierdurch eine Verbindung des durch den ersten Hinterschnitt 17 gebildeten Raum mit der ersten axialen Vertiefung 15 bildet. Die erste vollständig umlaufende Nut, als welche die erste axiale Vertiefung 15 ausgebildet ist, fungiert hierdurch als erster Druckfluidverteiler. Des Weiteren weist das Einsatzteil 14 einen zweiten Hinterschnitt 18 auf, welcher in seiner radialen Hinterschneidung die radiale Ausdehnung der zweiten Sitzfläche 24 des Einsatzteils 14 an dem zweiten Sinterfügeteil 13 überragt und hierdurch eine Verbindung der als zweite vollständig umlaufende Nut ausgebildeten zweiten axialen Vertiefung 16 zu dem durch den zweiten Hinterschnitt 18 gebildeten Raum herstellt. Wie Fig. 1 ebenfalls zu entnehmen, ist über den Radialkanal 26 eine Verbindung von der zweiten axialen Vertiefung 16 über den zweiten Hinterschnitt 18 hin zu der ersten Fluidkanalöffnung 8 bewirkt. Das Einsatzteil 14 weist neben dem abgebildeten ersten Hinterschnitt 17 und dem ebenfalls der Fig. 1 zu entnehmenden zweiten Hinterschnitt 18 weitere Hinterschnitte auf, wobei in der der Fig. 1 zu entnehmenden Ausgestaltung des Rotors eine erste Hälfte der Hinterschnitte jeweils dem ersten Sinterfügeteil 12 zugewandt ihre Öffnung aufweisen und eine zweite Hälfte der Hinterschnitte jeweils dem zweiten Sinterfügeteil 13 zugewandt aufweisen. Die Hinterschnitte sind in einem Umlauf des Einsatzteils 14 um die Rotationsachse 20 alternierend orientiert.

Fig. 2 ist eine Ausgestaltung des zweiten Sinterfügeteils 13 mit dem Einsatzteil 14 zu entnehmen, das in der zweiten Ausnehmung des zweiten Sinterfügeteils 13 eingebracht ist. Es ist der Fig. 2 weiterhin ein erster Hinterschnitt 17 zu entnehmen, welcher mit seiner Öffnung dem ersten Sinterfügeteil zugewandt orientiert ist, wobei das erste Sinterfügeteil der Fig. 2 nicht zu entnehmen ist. Hierdurch wird eine Verbindung von der ersten axialen Vertiefung über den ersten Hinterschnitt hin zu der zweiten Fluidkanalöffnung 10 bewirkt. Des Weiteren ist der zweite Hinterschnitt 18 der Fig. 2 zu entnehmen, welcher eine Verbindung zwischen einer zweiten axialen Vertiefung des zweiten Sinterfügeteils 13 und, über den Radialkanal 26, einer ersten Fluidkanalöffnung 8 herstellt. Weiterhin ist Fig. 2 zu entnehmen, dass dem ersten Sinterfügeteil 12 zugewandte Hinterschnitte mit dem zweiten Sinterfügeteil zugewandten Hinterschnitte im Umlauf des Einsatzteils 14 um die Rotationsachse 20 in der Orientierung der Öffnung alternierend angeordnet sind. Hierdurch wird jeweils alternierend für jeden Steuerflügel eine der ersten Steuerflügelseite 9 zugewandte erste Fluidkanalöffnung 8 mit einer zweiten axialen Vertiefung sowie eine der zweiten Steuerflügelseite 11 zugewandte zweite Fluidkanalöffnung 10 mit einer ersten axialen Vertiefung 16 verbunden, so dass zwei unterschiedliche Rotationsrichtungen des Rotors mittels Druckbeaufschlagung mit einem Druckfluid ermöglicht sind, wobei jede der beiden Rotationsrichtungen jeweils einer Druckbeaufschlagung über eine der beiden axialen Vertiefungen entspricht. In der gezeigten beispielhaften Ausgestaltung sind beide axiale Vertiefungen als vollständig umlaufende Nuten vorgesehen. Eine Radialverteilung des entsprechenden Druckfluids an die jeweils vorgesehene Steuerflügelseite der Steuerflügel erfolgt wie zuvor beschrieben über die jeweils mit einer der beiden Nuten verbundenen Hinterschnitte.

Fig. 3 ist ein dem Rotor 1 der Fig. 2 ähnlicher Rotor 1 zu entnehmen, wobei Fig. 3 gegenüber der Fig. 2 um das erste Sinterfügeteil 12 ergänzt wurde. Hierdurch ist nun die erste Fluidkanalöffnung 8 in vervollständigter Weise der Fig. 3 zu entnehmen, die der ersten Steuerflügelseite 9 des Steuerflügels 5 zugewandt orientiert ist. Das Einsatzteil 14 ist der Fig. 3 lediglich noch in der Innenausnehmung des Rotors 1 zu entnehmen, welche für das Einführen der Nockenwelle vorgesehen ist, zur vollständigen Bildung der ersten Nut aus der ersten axialen Vertiefung 15 sowie der zweiten Nut aus der zweiten axialen Vertiefung 16.

Fig. 4 ist der Rotor der Fig. 3 in einer Explosionsdarstellung als Teileset 2 zu entnehmen.

Fig. 5 ist der Rotor 1 in gefügtem Zustand im Schnitt in einer Schrägdarstellung zu entnehmen. In der Schnittdarstellung der Fig. 5 wird des Weiteren durch die durchgezogene Linie 27 der Verlauf des ersten Fluidkanalsystems 6, aufweisend die als zweite Nut ausgebildete zweite axiale Vertiefung 16 sowie unter anderem den Radialkanal 26 hin zur zweiten Fluidkanalöffnung 8.

## Patentansprüche

1. Rotor (1) für einen Nockenwellenversteller zur Rotation um eine Rotationsachse, aufweisend einen Innenmantel (3), einen Außenmantel (4), wenigstens einen zumindest im Wesentlichen radial von der Rotationsachse (20) wegweisenden Steuerflügel, sowie wenigstens ein erstes Fluidkanalsystem (6) und ein zweites Fluidkanalsystem, wobei das erste Fluidkanalsystem in einer ersten Fluidkanalöffnung (8) im Außenmantel (4) mündet und das zweite Fluidkanalsystem in einer zweiten Fluidkanalöffnung (10) im Außenmantel (4) mündet zur einstellbaren Druckbeaufschlagung der ersten Steuerflügelseite (9) und der zweiten Steuerflügelseite (11) mittels eines oder mehrerer durch das erste Fluidkanalsystem (6) und das zweite Fluidkanalsystem (7) geleiteter Druckfluide,
**dadurch gekennzeichnet, dass**
der Rotor (1) umfasst:
- ein erstes Sinterfügeteil (12),
- ein zweites Sinterfügeteil (13), das mit dem ersten Sinterfügeteil (12) gefügt ist sowie
- ein Einsatzteil (14), das in einem Zwischenraum eingefügt ist, der durch wenigstens eine einer ersten Ausnehmung des ersten Sinterfügeteils (12) und einer zweiten Ausnehmung des zweiten Sinterfügeteils (13) gebildet ist.

2. Rotor (1) nach Anspruch 1, **dadurch gekennzeichnet,**
- **dass** das erste Sinterfügeteil (12) eine erste axiale Vertiefung (15) aufweist, die als wenigstens teilweise die Rotationsachse (20) umlaufende erste Nut ausgebildet ist, über einen ersten Radialkanal mit der ersten Fluidkanalöffnung (8) verbunden ist und als erster Druckfluidverteiler wenigstens einen Teil des ersten Fluidkanalsystems (6) bildet,
und/oder
- **dass** das zweite Sinterfügeteil (13) eine zweite axiale Vertiefung (16) aufweist, die als wenigstens teilweise die Rotationsachse (20) umlaufende zweite Nut ausgebildet ist, über einen zweiten Radialkanal mit der zweiten Fluidkanalöffnung (10) verbunden ist und als zweiter Druckfluidverteiler wenigstens einen Teil des zweiten Fluidkanalsystems (7) bildet.

3. Rotor (1) nach Anspruch 1 oder nach Anspruch 2, **dadurch gekennzeichnet, dass** das Einsatzteil (14) in seiner radialen Erstreckung die erste axiale Vertiefung (15) in axialer Richtung vollständig von der zweiten axialen Vertiefung (16) trennt zur Trennung des ersten Fluidkanalsystems (6) vom zweiten Fluidkanalsystem (7).

4. Rotor (1) nach einem der vorhergehenden Ansprüche, **dadurch gekennzeichnet, dass** das Einsatzteil (14) wenigstens einen ersten Hinterschnitt (17) in seiner radialen Erstreckung aufweist, der von einem ersten Ende der axialen Erstreckung des Einsatzteils (14) ausgehend einen Teilbereich der axialen Erstreckung des Einsatzteils (14) einnimmt, und dass das Einsatzteil (14) wenigstens einen zweiten Hinterschnitt (18) in seiner radialen Erstreckung aufweist, der von dem dem ersten Ende entgegengesetzten Ende der axialen Erstreckung des Einsatzteils (14) ausgehend einen Teilbereich der axialen Erstreckung des Einsatzteils (14) einnimmt, wobei der erste Hinterschnitt (17) und der zweite Hinterschnitt (18) jeweils die Rotationsachse teilweise umlaufen und hierbei alternierend angeordnet sind zur alternierenden Verbindung der ersten axialen Vertiefung mit wenigstens dem ersten Radialkanal zur Bildung des ersten Fluidkanalsystems (6) und der zweiten axialen Vertiefung mit wenigstens dem zweiten Radialkanal zur Bildung des zweiten Fluidkanalsystems (7).

5. Teileset (2) zur Herstellung eines Rotors (1) nach einem der Ansprüche 1 bis 4, wobei der Rotor (1) wenigstens ein erstes Fluidkanalsystem (6) und ein zweites Fluidkanalsystem (7) aufweist, wobei das erste Fluidkanalsystem (6) und das zweite Fluidkanalsystem (7) eine voneinander getrennt vorliegende Fluidführung aufweisen, **dadurch gekennzeichnet, dass** das Teileset (2) wenigstens umfasst:
- ein erstes Sinterfügeteil (12),
- ein zweites Sinterfügeteil (13),
- ein Einsatzteil (14) zum Einsetzen in eine Ausnehmung, die durch wenigstens eine einer ersten Ausnehmung des ersten Sinterfügeteils (12) und einer zweiten Ausnehmung des zweiten Sinterfügeteils (13) gebildet ist.

6. Teileset (2) nach Anspruch 5, **dadurch gekennzeichnet, dass** die erste Ausnehmung und/oder die zweite Ausnehmung wenigstens über einen Bereich ihrer axialen Erstreckung zylindrisch ausgebildet ist.

7. Teileset (2) nach Anspruch 5 oder nach Anspruch 6, **dadurch gekennzeichnet,**
- **dass** zumindest über einen Bereich der axialen Erstreckung des ersten Sinterfügeteils (12) eine radiale Erstreckung der ersten Ausnehmung einer radialen Erstreckung des Einsatzteils (14) über einen ersten axialen Abschnitt zumindest im Wesentlichen entspricht für ein zumindest im Wesentlichen bündiges Einführung des Einsatzteils (14) in die erste Ausnehmung und/oder
- **dass** zumindest über einen Bereich der axialen Erstreckung des zweiten Sinterfügeteils (13) eine radiale Erstreckung der zweiten Ausnehmung einer radialen Erstreckung des Einsatzteils (14) über einen zweiten axialen Abschnitt zumindest im Wesentlichen entspricht für ein zumindest im Wesentlichen bündiges Einführen des Einsatzteils (14) in die zweite Ausnehmung.

8. Teileset (2) nach einem der Ansprüche 5 bis 7, **dadurch gekennzeichnet,**
- **dass** die erste Ausnehmung eine erste radiale Fläche aufweist, die als erste Sitzfläche für einen Bereich einer ersten Stirnseite des Einsatzteils (14) ausgebildet ist, der einer ersten axialen Vertiefung des ersten Sinterfügeteils (12) benachbart ist und/oder
- **dass** die zweite Ausnehmung eine zweite radiale Fläche aufweist, die als zweite Sitzfläche für einen Bereich einer zweiten Stirnseite des Einsatzteils (14) ausgebildet ist, der einer zweiten axialen Vertiefung des zweiten Sinterfügeteils (13) benachbart ist.

9. Teileset (2) nach einem der Ansprüche 5 bis 8, **dadurch gekennzeichnet, dass** das Einsatzteil (14) in seiner radialen Erstreckung wenigstens eine erste radiale Ausnehmung aufweist, die als erster Hinterschnitt (17) ausgebildet ist zur Bildung eines ersten Fluidraums im gefügten Zustand des Rotors, welcher wenigstens bereichsweise an die erste axiale Vertiefung (15) angrenzend angeordnet ist; und/oder dass das Einsatzteil (14) in seiner radialen Erstreckung wenigstens eine zweite radiale Ausnehmung aufweist, die als zweiter Hinterschnitt (18) ausgebildet ist zur Bildung eines zweiten Fluidraums im gefügten Zustand des Rotors, welcher wenigstens bereichsweise an die zweite axiale Vertiefung (16) angrenzend angeordnet ist.

10. Teileset (2) nach Anspruch 9, **dadurch gekennzeichnet, dass** das Einsatzteil (14) zwischen den radialen Ausnehmungen einen Axialsteg (19) aufweist, zum zumindest im Wesentlichen bündigen Abschluss mit einem innenmantel (3) des ersten Sinterfügeteils und/oder mit einem Innenmantel (3) des zweiten Sinterfügeteils zur Trennung des ersten Fluidraums von dem zweiten Fluidraum.

11. Teileset (2) nach Anspruch 10, **dadurch gekennzeichnet, dass** das erste Sinterfügeteil (12) wenigstens einen ersten Radialkanal aufweist zur Bildung des ersten Fluidkanalsystems (6) mittels einer Verbindung des ersten Fluidraums mit dem Außenmantel (4) und/oder dass das zweite Sinterfügeteil (13) wenigstens einen zweiten Radialkanal aufweist zur Bildung des ersten Fluidkanalsystems (6) mittels einer Verbindung des zweiten Fluidraums mit dem Außenmantel (4),

12. Teileset (2) nach einem der Ansprüche 5 bis 11, **dadurch gekennzeichnet, dass** das erste Sinterfügeteil (12) und das zweite Sinterfügeteil (13) eine gleiche Ausformung haben.

13. Verfahren zur Herstellung eines Rotors (1) nach einem der Ansprüche 1 bis 4, wobei der Rotor (1) wenigstens ein erstes Fluidkanalsystem (6) und ein zweites Fluidkanalsystem (7) aufweist, wobei das erste Fluidkanalsystem (6) und das zweite Fluidkanalsystem (7) eine voneinander getrennt vorliegende Fluidführung aufweisen, **dadurch gekennzeichnet, dass** das Fügen des Sinterbauteils wenigstens umfasst:
- Einsetzen zumindest eines Einsatzteils (14) in eine erste Ausnehmung eines ersten Sinterfügeteils (12),
- Fügen der Sinterfügeteile (12, 13)
- Fügen des Einsatzteils (14) mit wenigstens einem des ersten Sinterfügeteils (12) und des zweiten Sinterfügeteils (13).

14. Verfahren nach Anspruch 13, **dadurch gekennzeichnet,**
**dass** mit dem Fügen des Einsatzteils ein radiales Endmaß des Einsatzteils (14) und/oder ein axiales Endmaß (14) des Einsatzteils (14) herbeigeführt wird mittels durch wenigstens eines des ersten Sinterfügeteils (12) und des zweiten Sinterfügeteils (13) auf das Einsatzteil (14) einwirkenden Drucks.

15. Verwendung eines Teilesets (2) nach einem der Ansprüche 5 bis 12 zum Fügen eines Rotors für einen Nockenwellenversteller, wobei der Rotor wenigstens zwei voneinander getrennten Fluidkanalsysteme (6, 7) aufweist.

## Claims

1. Rotor (1) for a camshaft adjuster for rotation about a rotational axis, having an inner shell (3), an outer shell (4), at least one control vane which points at least substantially radially away from the rotational axis (20), and at least a first fluid duct system (6) and a second fluid duct system, the first fluid duct system opening into the outer shell (4) in a first fluid duct opening (8) and the second fluid duct system opening into the outer shell (4) in a second fluid duct opening (10) for the adjustable pressure loading of the first control vane side (9) and the second control vane side (11) by means of one or more pressure fluids which are conducted through the first fluid duct system (6) and the second fluid duct system (7),
**characterized in that**
the rotor (1) comprising:
- a first sinter-joined part (12),
- a second sinter-joined part (13) which is joined to the first sinter-joined part (12), and
- an insert part (14) which is inserted into an intermediate space which is formed by at least one of a first recess of the first sinter-joined part (12) and a second recess of the second sinter-joined part (13).

2. Rotor (1) as claimed in claim 1, **characterized**
- **in that** the first sinter-joined part (12) has a first axial depression (15), which is configured as a first groove which runs around the rotational axis (20) at least partially, is connected via a first radial duct to the first fluid duct opening (8) and, as first pressure fluid distributor, forms at least one part of the first fluid duct system (6),
and/or
- **in that** the second sinter-joined part (13) has a second axial depression (16) which is configured as a second groove which runs around the rotational axis (20) at least partially, is connected via a second radial duct to the second fluid duct opening (10) and, as second pressure fluid distributor, forms at least one part of the second fluid duct system (7).

3. Rotor (1) as claimed in claim 1 or as claimed in claim 2, **characterized in that**, in its radial extent, the insert part (14) separates the first axial depression (15) in the axial direction completely from the second axial depression (16) in order to separate the first fluid duct system (6) from the second fluid duct system (7).

4. Rotor (1) as claimed in one of the preceding claims, **characterized in that** the insert part (14) has at least one first undercut (17) in its radial extent which, starting from a first end of the axial extent of the insert part (14), assumes a part region of the axial extent of the insert part (14), and **in that** the insert part (14) has at least one second undercut (18) in its radial extent, which second undercut (18), starting from the opposite end of the axial extent of the insert part (14) to the first end, assumes a part region of the axial extent of the insert part (14), the first undercut (17) and the second undercut (18) in each case running partially around the rotational axis and being arranged in an alternating manner here for the alternating connection of the first axial depression to at least the first radial duct in order to form the first fluid duct system (6) and the second axial depression to at least the second radial duct in order to form the second fluid duct system (7).

5. Parts set (2) for producing a rotor as claimed in one of claims 1 to 4, the rotor (1) having at least a first fluid duct system (6) and a second fluid duct system (7), the first fluid duct system (6) and the second fluid duct system (7) having a fluid routing system which is present separately from one another, and the parts set (2) comprising at least:
- a first sinter-joined part (12),
- a second sinter-joined part (13),
- an insert part (14) for insertion into a recess which is formed by at least one of a first recess of the first sinter-joined part (12) and a second recess of the second sinter-joined part (13).

6. Parts set (2) as claimed in claim 5, **characterized in that** the first recess and/or the second recess are/is of cylindrical configuration at least over a region of their/its axial extent.

7. Parts set (2) as claimed in claim 5 or as claimed in claim 6, **characterized**
- **in that**, at least over a region of the axial extent of the first sinter-joined part (12), a radial extent of the first recess at least substantially corresponds to a radial extent of the insert part (14) over a first axial section for an at least substantially flush introduction of the insert part (14) into the first recess, and/or
- **in that**, at least over a region of the axial extent of the second sinter-joined part (13), a radial extent of the second recess at least substantially corresponds to a radial extent of the insert part (14) over a second axial section for an at least substantially flush introduction of the insert part (14) into the second recess.

8. Parts set (2) as claimed in one of claims 5 to 7, **characterized**
- **in that** the first recess has a first radial face which is configured as a first seat face for a region of a first end side of the insert part (14), which region is adjacent to a first axial depression of the first sinter-joined part (12), and/or
- **in that** the second recess has a second radial face which is configured as a second seat face for a region of a second end side of the insert part (14), which region is adjacent to a second axial depression of the second sinter-joined part (13).

9. Parts set (2) as claimed in one of claims 5 to 8, **characterized in that**, in its radial extent, the insert part (14) has at least one first radial recess which is configured as a first undercut (17) in order to form a first fluid space in the joined state of the rotor, which first fluid space is arranged so as to adjoin the first axial depression (15) at least in regions;
and/or **in that**, in its radial extent, the insert part (14) has at least one second radial recess which is configured as a second undercut (18) in order to form a second fluid space in the joined state of the rotor, which second fluid space is arranged so as to adjoin the second axial depression (16) at least in regions.

10. Parts set (2) as claimed in claim 9, **characterized in that** the insert part (14) has an axial web (19) between the radial recesses, for the at least substantially flush termination with an inner shell (3) of the first sinter-joined part and/or with an inner shell (3) of the second sinter-joined part in order to separate the first fluid space from the second fluid space.

11. Parts set (2) as claimed in claim 10, **characterized in that** the first sinter-joined part (12) has at least one first radial duct in order to form the first fluid duct system (6) by means of a connection of the first fluid space to the outer shell (4), and/or **in that** the second sinter-joined part (13) has at least one second radial duct in order to form the first fluid duct system (6) by means of a connection of the second fluid space to the outer shell (4).

12. Parts set (2) as claimed in one of claims 5 to 11, **characterized in that** the first sinter-joined part (12) and the second sinter-joined part (13) have an identical shape.

13. Method for producing a rotor as claimed in one of claims 1 to 4, the rotor (1) having at least a first fluid duct system (6) and a second fluid duct system (7), the first fluid duct system (6) and the second fluid duct system (7) having a fluid routing system which is present separately from one another, **characterized in that** the joining of the sintered component comprising at least:
- insertion of at least one insert part (14) into a first recess of a first sinter-joined part (12),
- joining of the sinter-joined parts (12, 13),
- joining of the insert part (14) to at least one of the first sinter-joined part (12) and the second sinter-joined part (13).

14. Method as claimed in claim 13, **characterized in that** a radial final dimension of the insert part (14) and/or an axial final dimension of the insert part (14) are/is brought about by way of the joining of the insert part, by means of pressure which acts on the insert part (14) by way of at least one of the first sinter-joined part (12) and the second sinter-joined part (13).

15. Use of a parts set (2) as claimed in one of claims 5 to 12 for joining a rotor for a camshaft adjuster, the rotor having at least two fluid duct systems (6, 7) which are separate from one another.

## Revendications

1. Rotor (1) pour un dispositif de réglage d'arbre à cames en vue de la rotation autour d'un axe de rotation, présentant une enveloppe intérieure (3), une enveloppe extérieure (4), au moins une pale de commande s'écartant au moins essentiellement radialement de l'axe de rotation (20), ainsi qu'au moins un premier système de canal fluidique (6) et un deuxième système de canal fluidique, le premier système de canal fluidique débouchant dans une première ouverture de canal fluidique (8) dans l'enveloppe extérieure (4) et le deuxième système de canal fluidique débouchant dans une deuxième ouverture de canal fluidique (10) dans l'enveloppe extérieure (4) en vue d'une sollicitation en pression ajustable du premier côté de la pale de commande (9) et du deuxième côté de la pale de commande (11) au moyen d'un ou de plusieurs fluides sous pression conduits à travers le premier système de canal fluidique (6) et le deuxième système de canal fluidique (7),
**caractérisé en ce que**
le rotor (1) comprend :
- une première pièce d'assemblage par frittage (12),
- une deuxième pièce d'assemblage par frittage (13) qui est assemblée à la première pièce d'assemblage par frittage (12), et
- une pièce d'insertion (14) qui est insérée dans un espace intermédiaire qui est formé par au moins l'un d'un premier évidement de la première pièce d'assemblage par frittage (12) et d'un deuxième évidement de la deuxième pièce d'assemblage par frittage (13).

2. Rotor (1) selon la revendication 1, **caractérisé en ce que**
- la première pièce d'assemblage par frittage (12) présente un premier renfoncement axial (15) qui est réalisé sous forme de première rainure entourant au moins en partie l'axe de rotation (20), qui est connecté par le biais d'un premier canal radial à la première ouverture de canal fluidique (8) et forme en tant que premier distributeur de fluide sous pression au moins une partie du premier système de canal fluidique (6),
et/ou
- la deuxième pièce d'assemblage par frittage (13) présente un deuxième renfoncement axial (16) qui est réalisé sous forme de deuxième rainure entourant au moins en partie l'axe de rotation (20), qui est connecté par le biais d'un deuxième canal radial à la deuxième ouverture de canal fluidique (10) et forme en tant que deuxième distributeur de fluide sous pression au moins une partie du deuxième système de canal fluidique (7).

3. Rotor (1) selon la revendication 1 ou la revendication 2, **caractérisé en ce que** la pièce d'insertion (14), dans son étendue radiale, sépare entièrement le premier renfoncement axial (15) du deuxième renfoncement axial (16) afin de séparer le premier système de canal fluidique (6) du deuxième système de canal fluidique (7).

4. Rotor (1) selon l'une quelconque des revendications précédentes, **caractérisé en ce que** la pièce d'insertion (14) présente au moins une première contre-dépouille (17) dans son étendue radiale, laquelle, partant d'une première extrémité de l'étendue axiale de la pièce d'insertion (14), occupe une région partielle de l'étendue axiale de la pièce d'insertion (14) et **en ce que** la pièce d'insertion (14) présente au moins une deuxième contre-dépouille (18) dans son étendue radiale, laquelle, partant de l'extrémité, opposée à la première extrémité, de l'étendue axiale de la pièce d'insertion (14), occupe une région partielle de l'étendue axiale de la pièce d'insertion (14), la première contre-dépouille (17) et la deuxième contre-dépouille (18) s'étendant à chaque fois autour de l'axe de rotation et étant disposées dans ce cas en alternance en vue d'une connexion alternée du premier renfoncement axial avec au moins le premier canal radial pour former le premier système de canal fluidique (6) et du deuxième renfoncement axial avec au moins le deuxième canal radial pour former le deuxième système de canal fluidique (7).

5. Jeu de pièces (2) pour fabriquer un rotor (1) selon l'une quelconque des revendications 1 à 4, dans lequel le rotor (1) présente au moins un premier système de canal fluidique (6) et un deuxième système de canal fluidique (7), le premier système de canal fluidique (6) et le deuxième système de canal fluidique (7) présentant un premier guidage de fluide se présentant sous forme séparée l'un de l'autre, **caractérisé en ce que** le jeu de pièces (2) comprend au moins :
- une première pièce d'assemblage par frittage (12),
- une deuxième pièce d'assemblage par frittage (13),
- une pièce d'insertion (14) pour l'insertion dans un évidement qui est formé par au moins l'un d'un premier évidement de la première pièce d'assemblage par frittage (12) et d'un deuxième évidement de la deuxième pièce d'assemblage par frittage (13).

6. Jeu de pièces (2) selon la revendication 5, **caractérisé en ce que** le premier évidement et/ou le deuxième évidement sont réalisés sous forme cylindrique au moins sur une région de leur étendue axiale.

7. Jeu de pièces (2) selon la revendication 5 ou selon la revendication 6, **caractérisé en ce que**
- une étendue radiale du premier évidement, au moins sur une région de l'étendue axiale de la première pièce d'assemblage par frittage (12), correspond au moins essentiellement à une étendue radiale de la pièce d'insertion (14) sur une première portion axiale, pour une introduction au moins essentiellement en affleurement de la pièce d'insertion (14) dans le premier évidement et/ou
- une étendue radiale du deuxième évidement, au moins sur une région de l'étendue axiale de la deuxième pièce d'assemblage par frittage (13), correspond au moins essentiellement à une étendue radiale de la pièce d'insertion (14) sur une deuxième portion axiale, pour une introduction au moins essentiellement en affleurement de la pièce d'insertion (14) dans le deuxième évidement.

8. Jeu de pièces (2) selon l'une quelconque des revendications 5 à 7, **caractérisé en ce que**
- le premier évidement présente une surface radiale qui est réalisée sous forme de première surface de siège pour une région d'un premier côté frontal de la pièce d'insertion (14) qui est adjacente à un premier renfoncement axial de la première pièce d'assemblage par frittage (12), et/ou
- le deuxième évidement présente une deuxième surface radiale qui est réalisée sous forme de deuxième surface de siège pour une région d'un deuxième côté frontal de la pièce d'insertion (14) qui est adjacente à un deuxième renfoncement axial de la deuxième pièce d'assemblage par frittage (13).

9. Jeu de pièces (2) selon l'une quelconque des revendications 5 à 8, **caractérisé en ce que** la pièce d'insertion (14) présente, dans son étendue radiale, au moins un premier évidement radial qui est réalisé sous forme de première contre-dépouille (17) pour former un premier espace de fluide dans l'état assemblé du rotor, laquelle est disposée de manière au moins en partie adjacente au premier renfoncement axial (15) ;
et/ou **en ce que** la pièce d'insertion (14) présente, dans son étendue radiale, au moins un deuxième évidement radial qui est réalisé sous forme de deuxième contre-dépouille (18) pour former un deuxième espace de fluide dans l'état assemblé du rotor, laquelle est disposée de manière au moins en partie adjacente au deuxième renfoncement axial (16).

10. Jeu de pièces (2) selon la revendication 9, **caractérisé en ce que** la pièce d'insertion (14) présente, entre les évidements radiaux, une nervure axiale (19) pour se terminer au moins essentiellement en affleurement avec une enveloppe intérieure (3) de la première pièce d'assemblage par frittage et/ou avec une enveloppe intérieure (3) de la deuxième pièce d'assemblage par frittage pour la séparation du premier espace fluidique du deuxième espace fluidique.

11. Jeu de pièces (2) selon la revendication 10, **caractérisé en ce que** la première pièce d'assemblage par frittage (12) présente au moins un premier canal radial pour former le premier système de canal fluidique (6) au moyen d'une connexion du premier espace fluidique avec l'enveloppe extérieure (4) et/en ce que la deuxième pièce d'assemblage par frittage (13) présente au moins un deuxième canal radial pour former le premier système de canal fluidique (6) au moyen d'une connexion du deuxième espace fluidique avec l'enveloppe extérieure (4).

12. Jeu de pièces (2) selon l'une quelconque des revendications 5 à 11, **caractérisé en ce que** la première pièce d'assemblage par frittage (12) et la deuxième pièce d'assemblage par frittage (13) présentent une réalisation identique.

13. Procédé de fabrication d'un rotor (1) selon l'une quelconque des revendications 1 à 4, dans lequel le rotor (1) présente au moins un premier système de canal fluidique (6) et un deuxième système de canal fluidique (7), le premier système de canal fluidique (6) et le deuxième système de canal fluidique (7) présentant un guide de fluide se présentant sous forme séparée l'un de l'autre, **caractérisé en ce que** l'assemblage du composant fritté comprend au moins :
- l'insertion d'au moins une pièce d'insertion (14) dans un premier évidement d'une première pièce d'assemblage par frittage (12),
- l'assemblage des pièces d'assemblage par frittage (12, 13),
- l'assemblage la pièce d'insertion (14) avec au moins l'une de la première pièce d'assemblage par frittage (12) et de la deuxième pièce d'assemblage par frittage (13).

14. Procédé selon la revendication 13, **caractérisé en ce que** l'assemblage de la pièce d'insertion conduit à une dimension finale radiale de la pièce d'insertion (14) et/ou à dimension finale axiale (14) de la pièce d'insertion (14), au moyen d'une pression agissant par le biais d'au moins l'une l'une de la première pièce d'assemblage par frittage (12) et de la deuxième pièce d'assemblage par frittage (13) sur la pièce d'insertion (14).

15. Utilisation d'un jeu de pièces (2) selon l'une quelconque des revendications 5 à 12, pour l'assemblage d'un rotor pour un dispositif de réglage d'arbre à cames, le rotor présentant au moins deux système de canal fluidique séparés l'un de l'autre (6, 7).
